# EUROPÄISCHE PATENTSCHRIFT

(11) **EP 2 067 887 B1**
(45) Veröffentlichungstag und Bekanntmachung des Hinweises auf die Patenterteilung: **30.07.2014**
(21) Anmeldenummer: 08170323.3
(22) Anmeldetag: 29.11.2008
(51) Int. Cl.: D04B 25/14, D04B 27/24

(54) **Raschelmaschine und Verfahren zur Herstellung eines Abstandsgewirkes sowie Abstandsgewirke**
Warp knitting machine and method of making a spacer warp knit fabric as well as warp knit spacer fabric
Métier à tricoter à mailles jetées et procédé de production d'un tricot à mailles jetées double parois, aussi bien que tricot à mailles jetées double parois

(30) Priorität: 01.12.2007 DE 102007047911
(43) Veröffentlichungstag der Anmeldung: 10.06.2009
(73) Patentinhaber: Thümling Textilmaschinen GmbH, 95131 Schwarzbach/Wald (DE)
(72) Erfinder: Thümling, Marcus, 95131 Schwarzenbach/Wald (DE)
(74) Vertreter: Engel, Christoph Klaus

(56) Entgegenhaltungen:
- EP-A- 1 647 619
- DE-A1-102005 029 755
- US-A- 3 221 520
- ULRIKE SCHLENKER: "Abstandsgewirke in Matratzen" MELLIAND TEXTILBERICHTE, Bd. 87, Nr. 3, 1. März 2006 (2006-03-01), Seiten 143-145, XP002525366 Frankfurt/Germany

## Beschreibung

Die Erfindung betrifft eine Raschelmaschine zur Herstellung eines Abstandsgewirkes, ein Verfahren zur Herstellung eines Abstandgewirkes sowie ein Abstandsgewirke, welches sich insbesondere durch größere Dicken von bekannten Abstandsgewirken abhebt.

Raschelmaschinen zur Herstellung von Abstandsgewirken bestehen aus zwei unabhängig von einander arbeitenden, einander gegenüberliegenden Maschinenhälften zur Herstellung von jeweils einer Warenbahn und einer zwischen den Maschinenhälften angeordneten Verbindungseinheit zur Führung der die beiden Warenbahnen verbindenden Abstandsfäden. Jede Maschinenhälfte umfasst einen Nadelbarren, mindestens eine Legebarre, eine Abschlagbarre und eine Stechkammbarre. Die Verbindungseinheit weist mindestens eine Legebarre zum Legen der Abstandsfäden des Abstandsgewirkes auf. Die Funktionsweise der einzelnen Wirkelemente ist aus dem Stand der Technik hinreichend bekannt, daher wird auf eine weiterführende Erläuterung an dieser Stelle verzichtet. Die Dicke des erzeugten Abstandsgewirkes kann durch die Veränderung des Abstands zwischen den beiden Nadelbarren variiert werden.

Abstandsgewirke zählen zu den Abstandstextilien. Abstandstextilien sind durch zwei textile Grundflächen gekennzeichnet, die mit Abstand zueinander verlaufen. Zwischen den Grundflächen erstrecken sich Abstandsfäden, welche in die Grundflächen entsprechend dem verwendeten textilen Flächenbildungsverfahren eingebunden sind. Die Grundflächen können dabei sowohl parallel (äquidistant) als auch mit variablem Abstand zueinander verlaufen.

Bei der Verwendung von Abstandsgewirken kann es durch Druck-oder auch bereits durch Eigenbelastung dazu kommen, dass die Abstandsfäden geknickt werden und/oder die Grundflächen parallel zueinander verkippen, wodurch die Distanz zwischen den Grundflächen aufgehoben oder zumindest unerwünscht verringert wird.

Aus dem Stand der Technik sind verschiedene Lösungen für diese Probleme bekannt. In der US 5,385,036 ist ein Abstandsgewirke beschrieben, bei dem die Abstandsfäden mit einem Winkel bis zu 45° miteinander verkreuzt sind. Dadurch wird das Verkippen der Grundflächen erschwert. Das Verfahren ist jedoch nur zur Herstellung von Abstandsgewirken mit einer maximalen Dicke von ca. 12 mm geeignet.

Die DE 100 26 405 A1 befasst sich mit Abstandsgewirken, bei denen jeder Abstandsfaden so durch die Grundflächen geführt wird, dass er innerhalb eines Rapportes eine Kurve in einer Gestalt beschreibt, die angenähert durch die Zeichenfolge IXI beschrieben werden kann. Derartige Abstandsgewirke besitzen eine sehr gute Formstabilität, eine gute Drucksteifigkeit und/oder Druckelastizität, eine sehr gute Lastaufnahmefähigkeit und Formkonstanz sowie dauerhafte Rücksprungeigenschaften. Durch die beschriebene Abstandsfadenführung lassen sich Abstandsgewirke mit einer Dicke von bis zu 150 mm herstellen.

In der DE 10 2005 029 755 A1 ist ein formangepasstes Abstandsgewirke mit Rücksprungeigenschaften beschrieben, welches in einer Dicke zwischen 0,1 und 25 cm realisiert werden kann. Die Rücksprungeigenschaften werden durch eine bestimmte Anzahl der Abstandsfäden pro Flächeneinheit und/ oder eine spezielle Führung der Abstandsfäden erreicht. Ab einer bestimmten Anzahl an Abstandsfäden pro Flächeneinheit wird schon durch die bloße Anzahl der Abstandsfäden sichergestellt, dass beispielsweise ein Knicken aller Abstandsfäden bzw. ein Verkippen der Grundflächen weitgehend erschwert wird. Die Abstandsfäden können so in die Grundflächen eingebunden werden, dass sie innerhalb eines Rapportes eine Kurve in einer Gestalt beschreiben, die angenähert durch die Zeichen I,X und V oder durch Zeichenfolgen, die beliebige Kombinationen dieser Zeichen umfassen, beschrieben werden kann.

Der EP 1 647 619 A1 kann ein Verfahren zur Herstellung eines dreidimensionalen Kettengewirkes mit variablem Querschnitt unter Verwendung einer Doppel-Raschelmaschine entnommen werden. Die die vorderen und hinteren Nadelreihen tragenden Träger können über einen Mechanismus zueinander bewegt werden, um den Abstand zu variieren. Im Verfahrensverlauf wird der Abstand zwischen den vorderen und hinteren Nadelreihen verändert, so dass konvex-konkave Muster auf der vorderen und hinteren Warenbahn erzeugt werden und/oder die Ausdehnung zwischen den Warenbahnen verändert wird. Der Abstand zwischen den Nadelreihen wird bei diesem Verfahren nur in einem relativ geringen Bereich zur Erzeugung der beabsichtigten Muster variiert. In der EP 1 647 619 A1 wird auch eine Vorrichtung zur Herstellung eines derartigen Gewirkes beansprucht, die einen Mechanismus zum Bewegen der Nadelreihenträger umfasst, welcher so konstruiert ist, dass er die Position und/oder den Abstand der Nadelreihen in Abhängigkeit eines Steuersignals einer Steuereinheit während der Gewirkeherstellung verändert. Dazu ist ein Schwingelement vorgesehen, welches mehrere Garn-Nadelführungen trägt. Das Schwingelement schwingt auf einer Bahn und bewegt sämtliche Nadelführungen gemeinsam zwischen den beiden zu erzeugenden Warenbahnen. Der Abstand zwischen den Warenbahnen, der durch diese Vorrichtung erzeugt werden kann, ist zwangsläufig auf wenige Zentimeter beschränkt, die von dem Schwingeelement überbrückt werden können. Der überbrückbare Abstand zwischen den Warenbahnen ist auch dadurch beschränkt, dass sämtliche Nadelführungen am Schwingelement angebracht sind.

Aus der DE 103 49 417 B3 ist eine Kettenwirkmaschine zur Herstellung eines Abstandsgewirkes bekannt, bei der zumindest ein Teil der Legebarren an einen geänderten Abstand der Nadelbarren anpassbar ist. Hierzu ist mindestens eine Legebarre an einem im Maschinengestell quer zur Versatzrichtung verlagerbaren Träger angeordnet. Der Träger kann durch einen Zentralantrieb, beispielsweise in Form einer Gewindespindel, die in eine Gewindebuchse am Träger eingreift, positioniert werden.

Aus der US 3 221 520 A ist eine Doppelraschelmaschine zur Herstellung eines Abstandsgewirkes bekannt. Diese weist zwei Maschinenhälften auf, die jeweils eine Nadelbarre sowie eine Legebarre umfassen. Eine separate Verbindungseinheit zum Einbringen eines Polfadens in das Abstandsgewirke umfasst eine Pollegebarre, welche an einer Kipphebelwelle schwenkbar gelagert ist. Zur Einstellung der Dicke des Abstandsgewirkes kann eine der Maschinenhälften mit Hilfe von Stellschrauben in einem kleinen Bereich verstellt werden. Passend zum Abstand der Nadelbarren kann der Schwingweg der Pollegebarre über den Kipphebel bzw. dessen effektive Länge eingestellt werden. Außerdem muss das Zentrum der Schwingbewegung der Pollegebarre manuell mittels zweier Langlochlagerungen genau auf die Mitte zwischen den Nadelbarren eingestellt werden.

Mit den vorbekannten Lösungen lassen sich zwar teilweise auch Abstandsgewirke mit einem Abstand von bis zu 25 cm realisieren. Hierzu ist jedoch, wie in der DE 10 2005 029 755 A1 beschrieben, eine bestimmte, relativ komplexe Führung der Abstandsfäden bzw. eine relativ große Anzahl von Abstandsfäden pro Flächeneinheit erforderlich. Außerdem wird der Abstand auch dadurch begrenzt, dass bei den herkömmlichen Raschelmaschinen die die Legenadeln tragenden Legebarren der Verbindungseinheit eine pendelnde Bewegung zwischen den beiden Warenbahnen ausführen. Ohne Veränderungen der Legenadellängen kann der Abstand daher nur in einem gewissen Bereich verändert werden, da sonst nicht mehr sichergestellt werden kann, dass die Legenadeln die beiden Warenbahnen erreichen können. Die Herstellung unterschiedlich dicker Abstandsgewirke erfordert in diesen Fällen hohe Umrüstzeiten an den Maschinen.

Die Aufgabe der vorliegenden Erfindung besteht somit darin, eine verbesserte Raschelmaschine zur Herstellung eines Abstandsgewirkes zur Verfügung zu stellen, mit welcher Abstandsgewirke in einem großen Dickenbereich und mit einer gegenüber bekannten Lösungen vergrößerten maximalen Dicke herstellbar sind, wobei keine Anpassung der Legenadellängen der Verbindungseinheit erforderlich ist. Außerdem soll auch ein Verfahren zur Herstellung eines derartigen Abstandsgewirkes sowie ein entsprechendes Abstandsgewirke zur Verfügung gestellt werden.

Zur Lösung der erfindungsgemäßen Aufgabe dient eine Raschelmaschine gemäß dem beigefügten Anspruch 1, ein Verfahren gemäß dem beigefügten Anspruch 7 sowie ein Abstandsgewirke gemäß dem beigefügten Anspruch 10.

Die erfindungsgemäße Raschelmaschine zeichnet sich dadurch aus, dass die Verbindungseinheit in einer senkrecht zu den Warenbahnen verlaufenden Richtung linear verschiebbar ist. Dabei können große Abstände zwischen den Warenbahnen mit hoher Geschwindigkeit überwunden werden, denn die Verbindungseinheit trägt anders als früher verwendete Maschinen nur die Legebarren, welche zur Führung der zwischen den Warenbahnen verlaufenden Abstandsfäden verwendet werden. Weitere Legebarren sind den beiden Maschinenhälften zugeordnet und können an deren Position angepasst werden. Diese den Maschinenhälften zugeordneten Legebarren bilden jeweils von der Verbindungseinheit unabhängig positionierbare Legeeinheiten, die nicht mit der Verbindungseinheit mit verfahren werden. Der Zuführwinkel der Fäden zu den Warenbahnen über die Legeeinheiten bleibt damit auch bei großen Abständen zwischen den Maschinenhälften optimal.

Bei einer besonders bevorzugten Ausführungsform ist charakteristisch, dass eine erste Maschinenhälfte lagefest angeordnet ist und dass eine zweite Maschinenhälfte zur Einstellung eines Abstandes zwischen der ersten und der zweiten Maschinenhälfte beweglich gelagert ist, wobei der Abstand zwischen den Maschinenhälften im Regelfall nicht während der Herstellung des Abstandsgewirkes verändert wird.

Ein Vorteil der erfindungsgemäßen Raschelmaschine besteht darin, dass auf vergleichsweise einfache Art und Weise ein Verstellen des Abstandes zwischen beiden Warenbahnen möglich ist. Hierzu muss lediglich eine der beiden Maschinenhälften entsprechend verfahren werden. Die Verbindungseinheit führt erfindungsgemäß statt der bislang üblichen Pendelbewegung eine lineare Bewegung aus. Hierdurch können die Legenadeln auch bei einem vergleichsweise großen Abstand, beispielsweise von 30 cm, zwischen den beiden Warenbahnen die Warenbahnen problemlos erreichen, wobei der Zuführwinkel des durch die Legenadeln geführten Fadens zu den Warenbahnen weitgehend konstant bleibt.

Bei einer besonders bevorzugten Ausführungsform hat sich die Verwendung eines ersten Linearantriebs zum Bewegen der zweiten Maschinenhälfte als vorteilhaft erwiesen. Die Verschiebung der zweiten Maschinenhälfte könnte auch manuell erfolgen, komfortabler ist jedoch die über einen Linearantrieb realisierte Variante, zumal sie die Möglichkeit eröffnet, während der Herstellung eines Abstandsgewirkes den Abstand zwischen den Warenbahnen zu variieren. Als Linearantrieb kann ein elektromechanischer Linearantrieb, wie beispielsweise ein Linearmotor, eingesetzt werden. Natürlich können auch andere Linearantriebe, zum Beispiel Hydraulikmotoren oder Spindelantriebe, zum Einsatz kommen. Es soll keine Einschränkung auf die genannten Linearantriebe erfolgen. Andere geeignete Linearantriebe sind durchaus denkbar.

Nach einer weiteren vorteilhaften Ausführungsform weist die Raschelmaschine einen zweiten Linearantrieb zum Bewegen der Verbindungseinheit auf. Hierbei können wiederum ähnliche Antriebsvarianten wie bei dem ersten Linearantrieb zum Einsatz kommen.

Von Vorteil ist es, wenn die Raschelmaschine ein Erfassungsmittel zum Erfassen des Abstands zwischen der ersten und der zweiten Maschinenhälfte aufweist. In diesem Zusammenhang hat sich die Verwendung eines Anzeigemittels zum Anzeigen des erfassten Abstands zwischen der ersten und der zweiten Maschinenhälfte als günstig erwiesen. Auf diese Weise ist das Bedienpersonal stets über den jeweils eingestellten Abstand informiert und kann ggf. Korrekturmaßnahmen einleiten.

Erfindungsgemäß ist der Abstand zwischen den beiden Maschinenhälften im Bereich von 0,5 bis 30 cm einstellbar. Dadurch, dass ein extrem großer Abstand von bis zu 30 cm zwischen den Maschinenhälften einstellbar ist, lassen sich in einem Arbeitsgang extrem voluminöse textile dreidimensionale Körper, wie beispielsweise Matratzen, fertigen.

Schließlich hat es sich als besonders vorteilhaft erwiesen, wenn die als Verbindungsmittel verwendeten Abstandsfäden eine Dicke von etwa 0,05 bis 3 mm aufweisen. Die ausgewählte Fadendicke ist dabei abhängig von den Anforderungen des jeweiligen herzustellenden Produkts. Mit den üblicherweise verwendeten dünneren Abstandsfäden könnte es zu Stabilitätsproblemen bei dicken Abstandsgewirken kommen. Durch die Verwendung relativ dicker Abstandsfäden kann auch bei dicken Abstandsgewirken die für den jeweiligen Anwendungsfall erforderliche Stabilität erreicht werden. Mit der erfindungsgemäßen Maschine lassen sich solche dicken Abstandsfäden auch deswegen leicht verarbeiten, weil auf die Pendelbewegung der Legenadeln verzichtet wird und stattdessen eine lineare Verschiebung der Legenadeln erfolgt.

Das erfindungsgemäße Verfahren zur Herstellung eines Abstandsgewirkes wird auf einer Raschelmaschine durchgeführt. Die verwendete Raschelmaschine umfasst zwei unabhängig von einander arbeitende, einander gegenüberliegende Maschinenhälften zur Herstellung von jeweils einer Warenbahn. Jede Maschinenhälfte umfasst außer den bekannten Elementen Nadelbarren, Abschlagbarren und Stechkammbarren weiterhin mindestens eine Legebarre, die zu einer der Maschinenhälfte zugeordneten Legeeinheit gehört. Zwischen den Maschinenhälften ist darüber hinaus eine Verbindungseinheit angeordnet, zur Führung von die beiden Warenbahnen verbindenden Verbindungsmitteln, die als weitere Legebarren ausgebildet sind. Bei dem Verfahren wird zunächst ein Abstand zwischen den beiden Maschinenhälften eingestellt. Hierzu wird eine in Bezug zu einer ersten Maschinenhälfte beweglich gelagerte zweite Maschinenhälfte entsprechend verschoben. Zur Einstellung eines größeren Abstands wird die zweite Maschinenhälfte von der ersten Maschinenhälfte wegbewegt. Um einen kleineren Abstand einzustellen, wird die zweite Maschinenhälfte zur ersten Maschinenhälfte hinbewegt. Anschließend kann mit der eigentlichen Fertigung des Abstandsgewirkes begonnen werden. Hierbei wird von jeder Maschinenhälfte jeweils eine Warenbahn erzeugt. Während dieses Vorgangs wird die zum Führen der Verbindungsmittel dienende Verbindungseinheit zum Verbinden der Warenbahnen in einer senkrecht zu den Warenbahnen verlaufenden Richtung kontinuierlich zwischen den beiden Wahrenbahnen bewegt.

Weitere Vorteile, Einzelheiten und Weiterbildungen der vorliegenden Erfindung ergeben sich aus der nachfolgenden Beschreibung bevorzugter Ausführungsformen, unter Bezugnahme auf die Zeichnung. Es zeigen:
- Fig. 1a: eine Teilansicht einer erfindungsgemäßen Raschel-maschine, bei der ein erster Abstand a zwischen den Maschinenhälften eingestellt ist;
- Fig. 1b: eine Teilansicht der erfindungsgemäßen Raschel-maschine, bei der ein zweiter Abstand b zwischen den Maschinenhälften eingestellt ist;
- Fig. 2a: eine Darstellung von Wirkwerkzeugen gemäß einer ersten Ausführungsform der Raschelmaschine, bei Anwendung des ersten Abstands a;
- Fig. 2b: eine Darstellung der Wirkwerkzeuge gemäß der ersten Ausführungsform, bei Anwendung des zweiten Abstands b;
- Fig. 3a: eine Schnittansicht einer zweiten Ausführungsform von Wirkwerkzeugen der erfindungsgemäßen Raschelmaschine;
- Fig. 3b: eine vereinfachte Draufsicht auf die Bewegungsachsen der Wirkwerkzeuge gemäß der zweiten Ausführungsform;
- Fig. 4: ein erfindungsgemäßes Abstandsgewirke in einer perspektivischen Ansicht;
- Fig. 5: das erfindungsgemäße Abstandsgewirke in einer Seitenansicht.

Fig. 1a zeigt eine Teilansicht einer erfindungsgemäßen Raschelmaschine, bei der ein erster Abstand a zwischen den Maschinenhälften eingestellt ist. Der eingestellte Abstand bezieht sich auf die in dieser Einstellung zu fertigende Dicke eines Abstandsgewirkes. Die erfindungsgemäße Raschelmaschine ist als Doppel-Raschelmaschine ausgeführt. Doppel-Raschelmaschinen bestehen aus zwei unabhängig von einander arbeitenden, Maschinenhälften 01, 02, welche einander gegenüberliegend angeordnet sind. Jede Maschinenhälfte 01, 02 dient zur Herstellung von jeweils einer Warenbahn eines Abstandsgewirkes. Eine erste Maschinenhälfte 01 ist mit einem Träger 03 fest verbunden. Eine zweite Maschinenhälfte 02 ist am Träger 03 verschiebbar in eine Richtung *y* gelagert. Zum Verschieben der zweiten Maschinenhälfte dient vorzugsweise ein Linearantrieb (nicht dargestellt). Im dargestellten Beispiel ist ein vergleichsweise geringer Abstand a zwischen den beiden Maschinenhälften 01, 02 eingestellt.

Fig. 1b zeigt eine Teilansicht der erfindungsgemäßen Raschelmaschine, bei der ein zweiter Abstand b zwischen den Maschinenhälften 01, 02 eingestellt ist. Der zweite, größere Abstand b wurde eingestellt, indem die zweite Maschinenhälfte 02 von der ersten Maschinenhälfte 01 wegbewegt wurde. Der Abstand zwischen beiden Maschinenhälften 01, 02 kann in einem Bereich von 0,5 bis 30 cm eingestellt werden. In diesem Zusammenhang hat es sich als zweckmäßig erwiesen, wenn der Abstand zwischen beiden Maschinenhälften 01, 02 über ein geeignetes Erfassungsmittel (nicht dargestellt) erfasst und über ein Anzeigemittel (nicht dargestellt) angezeigt wird. Die Abstandseinstellung zwischen den Maschinenhälften kann bei abgewandelten Ausführungsformen auch durch Verschiebung beider Maschinenhälften erfolgen, was den konstruktiven Aufwand aber erhöht.

Fig. 2a zeigt eine Darstellung einer ersten Ausführungsform von Wirkwerkzeugen der Raschelmaschine, wobei der erste Abstand a eingestellt ist. Jede Maschinenhälfte 01, 02 umfasst jeweils einen Nadelbarren 05, eine Abschlagbarre 06, eine Stechkammbarre 07 sowie zwei Legebarren 08. Die beiden jeweils einer Maschinenhälfte zugeordneten Legebarren 08 sind jeweils Bestandteil einer Legeeinheit 09. Bei anderen Ausführungsformen können auch mehr als zwei Legebarren zum Einsatz kommen und die Legeeinheit 09 bilden. Mittels dieser Wirkwerkzeuge wird jeweils eine Warenbahn 10, 11 eines Abstandsgewirkes hergestellt. Zum Verbinden der beiden sich gegenüberliegenden Warenbahnen 10, 11 dienen Verbindungsmittel in Form von Abstandsfäden 12, die zwischen den beiden Warenbahnen 10, 11 verlaufen und mit den Warenbahnen 10, 11 in an sich bekannter Weise verbunden (verwirkt) sind. Die Abstandsfäden 12 werden über zwei Legebarren 13 einer Verbindungseinheit 14 zugeführt. Sofern dies erforderlich ist, können bei anderen Ausführungsformen auch mehr als zwei Legebarren bei der Verbindungseinheit verwendet werden. Die Verbindungseinheit 14 kann zwischen den beiden Warenbahnen 10, 11 linear verschoben werden. Hierzu wird bevorzugt ein Linearantrieb (nicht dargestellt) verwendet.

Eine Darstellung der Wirkwerkzeuge, bei der der zweite Abstand *b* eingestellt ist, kann Fig. 2b entnommen werden. Es ist hier gut erkennbar, dass die Legeeinheit 09 bei der Vergrößerung des Abstands mit den Maschinenhälften 01, 02 mitgeführt werden und auf diese Weise die Legebarren 08 der Legeeinheiten 09 in unmittelbarer Nähe der Warenbahnen 10, 11 bleiben. Während die Verbindungseinheit 14 mit den ihr zugehörigen Legebarren 13 zwischen den Warenbahnen hin und her verfahren wird, um den Abstandsfaden mit den Warenbahnen zu verbinden, verbleiben die Legebarren 08 der Legeeinheiten in unmittelbarer Nähe der Warenbahnen 01, 02 und müssen nicht mit der Verbindungseinheit 14 mit bewegt werden.

Fig. 3a zeigt eine Schnittansicht einer zweiten Ausführungsform von Wirkwerkzeugen der erfindungsgemäßen Raschelmaschine. Den beiden Legeeinheiten 09 der Maschinenhälften 01, 02 sind auch bei dieser Ausführungsform jeweils zwei Legebarren 08 zugeordnet. Die Verbindungseinheit 14 umfasst allerdings vier Legebarren 13, die zwischen den Maschinenhälften hin und her gefahren werden. Sowohl die Legeeinheiten 09 als auch die Verbindungseinheit 14 sind bei dieser Ausführungsform auf Traversen 15a, 15b bzw. 15c verschiebbar gelagert. Die jeweils möglichen Verschiebewege sind durch die eingezeichneten Strecken (Einheit I, II, III) verdeutlicht. Die Traversen der Legeeinheiten 09 sind mit der jeweiligen Maschinenhälfte verlagerbar, sodass die Legeeinheiten 09 auch bei großem Abstand zwischen den Warenbahnen 10, 11 in deren unmittelbarer Nähe positioniert bleiben.

Fig. 3b zeigt eine vereinfachte Draufsicht auf die Bewegungsachsen der Wirkwerkzeuge gemäß Fig. 3a. Es ist ersichtlich, dass sich die Traversen 15a, 15b, 15c in Richtung der Y-Achse teilweise hinterschneiden, wodurch unterschiedlichste Arbeitsmodi an der Raschelmaschine einstellbar sind.

Fig. 4 zeigt ein erfindungsgemäßes Abstandsgewirke in einer perspektivischen Ansicht. Eine Seitenansicht des erfindungsgemäßen Abstandsgewirkes ist in Fig. 5 dargestellt. Das erfindungsgemäße Abstandsgewirke besteht aus einer ersten und einer zweiten Warenbahn 10, 11. Die beiden Warenbahnen 10, 11 sind über Abstandsfäden 12 miteinander verbunden. Das Abstandsgewirke kann eine verhältnismäßig große Dicke von bis zu 30 cm aufweisen. Das oben erläuterte Prinzip der erfindungsgemäßen Raschelmaschine kann generell aber auch für die Herstellung noch dickerer Abstandsgewirke genutzt werden, wenn die Verschiebewege der beweglichen Maschinenhälfte und der Legebarren entsprechend ausgelegt werden. Um auch bei großen Dicken die erforderliche Stabilität zu erreichen, hat sich eine Dicke der Abstandsfäden von etwa 0,05 bis 3 mm als sinnvoll erwiesen.

### Bezugszeichenliste

- 01: erste Maschinenhälfte
- 02: zweite Maschinenhälfte
- 03: Träger
- 04: -
- 05: Nadelbarren
- 06: Abschlagbarre
- 07: Stechkammbarre
- 08: Legebarren der Maschinenhälften
- 09: Legeeinheit
- 10: erste Warenbahn
- 11: zweite Warenbahn
- 12: Abstandsfäden
- 13: Legebarren der Verbindungseinheit
- 14: Verbindungseinheit
- 15: Traversen

- a: erster Abstand
- b: zweiter Abstand
- *y*: Verschieberichtung

## Patentansprüche

1. Raschelmaschine zur Herstellung eines Abstandsgewirkes, umfassend:
- eine erste Maschinenhälfte (01) und eine dieser gegenüberliegende, relativ zur ersten Maschinenhälfte (01) verschiebbar gelagerte, zweite Maschinenhälfte (02) zur Erzeugung jeweils einer Warenbahn (10, 11), wobei jede der Maschinenhälften (01, 02) eine Nadelbarre (05), eine Abschlagbarre (06), eine Stechkammbarre (07) und weiterhin eine Legeeinheit (09) mit mindestens einer Legebarre (08) umfasst, welche Legeeinheiten (09) unabhängig von einer Verbindungseinheit (14) mit der jeweiligen Maschinenhälfte (01,02) positionierbar sind;
- eine zwischen den beiden Maschinenhälften (01, 02) angeordnete Verbindungseinheit (14) mit mindestens einer Legebarre (13) zur Führung von Verbindungsmitteln (12), um die beiden erzeugten Warenbahnen (10, 11) mit den Verbindungsmitteln zu verbinden,
**dadurch gekennzeichnet, dass** der Abstand zwischen den Maschinenhälften (01, 02) im Bereich von 0,5 bis 30 cm einstellbar ist und die Verbindungseinheit während der Verbindung der Warenbahnen (10, 11) in einer senkrecht zu den Warenbahnen verlaufenden Richtung zwischen den beiden Maschinenhälften (01, 02) linear verschiebbar ist.

2. Raschelmaschine nach Anspruch 1, **dadurch gekennzeichnet dass** die Legeeinheiten (09) unabhängig von der Verbindungseinheit (14) in der senkrecht zu den Warenbahnen (10, 11) verlaufenden Richtung relativ zu den Maschinenhälften (01, 02) linear verschiebbar sind.

3. Raschelmaschine nach Anspruch 1 oder 2, **dadurch gekennzeichnet, dass** sie einen ersten Linearantrieb zum Bewegen der zweiten Maschinenhälfte (02) aufweist.

4. Raschelmaschine nach einem der Ansprüche 1 bis 3, **dadurch gekennzeichnet dass** sie einen zweiten Linearantrieb zum Bewegen der Verbindungseinheit (14) aufweist.

5. Raschelmaschine nach Anspruch 3 oder 4, **dadurch gekennzeichnet, dass** der Linearantrieb ein Linearmotor ist.

6. Raschelmaschine nach einem der Ansprüche 1 bis 5, **dadurch gekennzeichnet dass** sie ein Erfassungsmittel zum Erfassen des Abstands zwischen der ersten und der zweiten Maschinenhälfte (01, 02) und ein Anzeigemittel zum Anzeigen des erfassten Abstands aufweist.

7. Verfahren zur Herstellung eines Abstandsgewirkes auf einer Raschelmaschine mit zwei einander gegenüberliegenden Maschinenhälften (01, 02) zur Erzeugung jeweils einer Warenbahn (10, 11), wobei jede der Maschinenhälften (01, 02) eine Nadelbarre (05), eine Abschlagbarre (06), eine Stechkammbarre (07) und weiterhin eine Legeeinheit (09) mit mindestens einer Legebarre (08) umfasst, und mit einer zwischen den Maschinenhälften (01, 02) angeordneten Verbindungseinheit (14) mit mindestens einer Legebarre (13) zur Führung von die beiden Warenbahnen (10, 11) verbindenden Verbindungsmitteln (12), mit folgenden Schritten:
- Einstellen eines Abstands (a, b) zwischen den beiden Maschinenhälften (01, 02) in einem Bereich von 0,5 bis 30 cm, indem mindestens die beweglich gelagerte zweite Maschinenhälfte (02) verschoben wird;
- Erzeugen der beiden Warenbahnen (01, 11) auf den Maschinenhälften (01, 02) unter Verwendung der Legebarren (08), die jeweils der Legeeinheit (09) angehören, welche der ersten bzw. zweiten Maschinenhälfte (01, 02) zugeordnet sind und unabhängig von der Verbindungseinheit (14) mit der jeweiligen Maschinenhälfte (01, 02) positionierbar sind;
- Erzeugen des Abstandsgewirkes unter Verwendung der Legebarre (13), die der Verbindungseinheit (14) angehört, wobei die Verbindungseinheit(14) zur Führung der die Warenbahnen (10, 11) verbinden Verbindungsmittel (12) kontinuierlich zwischen den beiden Warenbahnen (10, 11) bewegt wird und die Verbindungsmittel (12) mit den Warenbahnen (10, 11) verbunden werden;
wobei die Bewegung der Verbindungseinheit linear in einer senkrecht zu den Warenbahnen (10, 11) verlaufenden Richtung erfolgt.

8. Verfahren nach Anspruch 7, **dadurch gekennzeichnet, dass** der Abstand zwischen den beiden Maschinenhälften (01, 02) über einen ersten Linearantrieb eingestellt wird und die Verbindungseinheit (14) über einen zweiten Linearantrieb bewegt wird.

9. Verfahren nach Anspruch 7 oder 8, **dadurch gekennzeichnet, dass** der Abstand zwischen den beiden Maschinenhälften (01, 02) durch ein Erfassungsmittel erfasst wird und der erfasste Abstand angezeigt wird.

10. Abstandsgewirke bestehend aus zwei einander gegenüberliegenden Warenbahnen (10, 11) und zwischen den Warenbahnen (10, 11) angeordneten Verbindungsmitteln (12) zum Verbinden der Warenbahnen (10, 11), **dadurch gekennzeichnet, dass** es eine Dicke von mehr als 25 cm aufweist.

11. Abstandsgewirke nach Anspruch 10, **dadurch gekennzeichnet, dass** als Verbindungsmittel Abstandsfäden (12) mit einer Dicke von etwa 0,05 bis 3 mm dienen.

## Claims

1. A raschel machine for the manufacture of a spacer fabric, comprising:
- a first machine half (01) and a second machine half (02), located opposite to the first machine half (01) and mounted such that it can be displaced relative to the latter, for purposes of generating in each case a material web (10, 11), wherein each of the machine halves (01, 02) comprises a needle bar (05), a knock-over bar (06), a stitch comb bar (07) and furthermore a guide unit (09) with at least one guide bar (08), which guide units (09) can be positioned with the respective machine half (01, 02) independently of a connecting unit (14);
- a connecting unit (14) arranged between the two machine halves (01, 02) with at least one guide bar (13) for purposes of guiding connecting means (12), in order to connect the two material webs (10, 11) generated with the connecting means,
**characterised in that** the distance between the machine halves (01, 02) can be adjusted in the range from 0.5 to 30 cm, and the connecting unit, during the connection of the material webs (10, 11), can be displaced linearly in a direction running at right angles to the material webs between the two machine halves (01, 02).

2. The raschel machine according to Claim 1, **characterised in that** the guide units (09) can be displaced linearly relative to the machine halves (01, 02), independently of the connecting unit (14), in the direction running at right angles to the material webs (10, 11).

3. The raschel machine according to Claim 1 or 2, **characterised in that** it has a first linear drive for purposes of moving the second machine half (02).

4. The raschel machine according to one of the Claims 1 to 3, **characterised in that** it has a second linear drive for purposes of moving the connecting unit (14).

5. The raschel machine according to Claim 3 or 4, **characterised in that** the linear drive is a linear motor.

6. The raschel machine according to one of the Claims 1 to 5, **characterised in that** it has a recording means for purposes of recording the distance between the first and the second machine halves (01, 02), and a display means for purposes of displaying the recorded distance.

7. A method for the manufacture of a spacer fabric on a raschel machine with two machine halves (01, 02) located opposite one another for purposes of generating in each case a material web (10, 11), wherein each of the machine halves (01, 02) comprises a needle bar (05), a knock-over bar (06), a stitch comb bar (07) and furthermore a guide unit (09) with at least one guide bar (08), and with a connecting unit (14) arranged between the machine halves (01, 02) with at least one guide bar (13) for purposes of guiding connecting means (12) connecting the two material webs (10, 11), with the following steps:
- adjustment of a distance (*a*, *b*) between the two machine halves (01, 02) in a range from 0.5 to 30 cm, by displacing at least the second machine half (02), which is mounted such that it can move;
- generation of the two material webs (10, 11) on the machine halves (01, 02) with the use of the guide bars (08), which in each case belong to the guide unit (09), which are assigned to the first and second machine halves (01, 02) respectively and can be positioned independently of the connecting unit (14) with the respective machine halves (01, 02);
- generation of the spacer fabric with the use of the guide bar (13), which belongs to the connecting unit (14), wherein the connecting unit (14) for purposes of guiding the connecting means (12) connecting the material webs (10, 11), is continuously moved between the two material webs (10, 11) and the connecting means (12) are connected with the material webs (10, 11), wherein
the movement of the connecting unit takes place linearly in a direction running at right angles to the material webs (10, 11).

8. The method according to Claim 7, **characterised in that** the distance between the two machine halves (01, 02) is adjusted via a first linear drive, and the connecting unit (14) is moved via a second linear drive.

9. The method according to Claim 7 or 8, **characterised in that** the distance between the two machine halves (01, 02) is recorded by means of a recording means, and the recorded distance is displayed.

10. A spacer fabric consisting of two material webs (10, 11) located opposite one another and connecting means (12) arranged between the material webs (10, 11) for purposes of connecting the material webs (10, 11), **characterised in that** it has a thickness of more than 25 cm.

11. The spacer fabric according to Claim 10, **characterised in that** spacer threads (12) with a thickness of, for example, 0.05 to 3 mm serve as the connecting means.

## Revendications

1. Métier rachel pour la fabrication d'un tissu d'espacement, comprenant
- un premier demi-métier (01) et un second demi-métier (02) opposé à celui-ci et s'appuyant de manière mobile par rapport au premier demi-métier (01) pour la fabrication respectivement d'une bande de matériau (10, 11), chacun des deux demi-métiers (01, 02) comprenant une barre à aiguilles (05), une platine (06), une barre à peigne de piquage (07) et en outre une unité de couchage (09) comportant au moins une barre de couchage (08), lesquelles unités de couchage (09) étant positionnables indépendamment d'une unité de raccordement (14) au demi-métier respectif (01, 02) ;
- une unité de raccordement (14) disposée entre les deux demi-métiers (01, 02), comportant au moins une barre de couchage (13) pour guider des moyens de raccordement (12) en vue de raccorder les deux bandes de matériau créées (10, 11) aux moyens de raccordement,
**caractérisé en ce que** la distance entre les demi-métiers (01, 02) est réglable dans la fourchette de 0,5 à 30 cm et que l'unité de raccordement, pendant le raccordement des bandes de matériau (10, 11) dans un sens s'étendant perpendiculairement aux bandes de matériau, est déplaçable linéairement entre les deux demi-métiers (01, 02).

2. Métier rachel selon la revendication 1, **caractérisé en ce que** les unités de couchage (09) sont déplaçables linéairement indépendamment de l'unité de raccordement (14) dans le sens s'étendant perpendiculairement aux bandes de matériau (10, 11) par rapport aux demi-métiers (01, 02).

3. Métier rachel selon la revendication 1 ou 2, **caractérisé en ce qu'**il présente une première commande linéaire pour déplacer le second demi-métier (02).

4. Métier rachel selon une des revendications 1 à 3, **caractérisé en ce qu'**il présente une seconde commande linéaire pour déplacer l'unité de raccordement (14).

5. Métier rachel selon la revendication 3 ou 4, **caractérisé en ce que** la commande linéaire est un moteur linéaire.

6. Métier rachel selon une des revendications 1 à 5, **caractérisé en ce qu'**il présente un moyen de détection pour détecter la distance entre les premier et second demi-métiers (01, 02) et un moyen d'affichage pour afficher la distance détectée.

7. Procédé de fabrication d'un tissu d'espacement sur un métier rachel comportant deux demi-métiers superposés (01, 02) pour fabriquer respectivement une bande de matériau (10, 11), chacun des demi-métiers (01, 02) comprenant une barre à aiguilles (05), une platine (06), une barre à peigne de piquage (07) et en outre une unité de couchage (09) comportant au moins une barre de couchage (08) et une unité de raccordement (14) disposée entre les demi-métiers (01, 02) et comportant au moins une barre de couchage (13) pour guider les moyens de raccordement (12) raccordant les deux bandes de matériau(10, 11), comportant les étapes consistant à :
- régler une distance (*a*, *b*) entre les deux demi-métiers (01, 02) dans une fourchette de 0,5 à 30 cm en déplaçant au moins le second demi-métier (02) s'appuyant en mobilité ;
- fabriquer les deux bandes de matériau (10, 11) sur les demi-métiers (01, 02) en utilisant les barres de couchage (08) faisant respectivement partie de l'unité de couchage (09) et qui sont associées au premier ou second demi-métier (01, 02) et sont positionnables indépendamment de l'unité de raccordement (14) au demi-métier respectif (01, 02) ;
- fabriquer le tissu d'espacement en utilisant la barre de couchage (13)faisant partie de l'unité de raccordement (14), l'unité de raccordement (14) étant, pour guider les moyens de raccordement (12) raccordant les bandes de matériau (10, 11), déplacée en continu entre les deux bandes de matériau (10, 11) et les moyens de raccordement (12) étant raccordés aux bandes de matériau (10, 11) ;
le mouvement de l'unité de raccordement étant exécuté linéairement dans un sens s'étendant perpendiculairement aux bandes de matériau (10, 11).

8. Procédé selon la revendication 7, **caractérisé en ce que** la distance entre les deux demi-métiers (01, 02) est réglée via une première commande linéaire et que l'unité de raccordement (14) est déplacée par une seconde commande linéaire.

9. Procédé selon la revendication 7 ou 8, **caractérisé en ce que** la distance entre les deux demi-métiers (01, 02) est détectée par un moyen de détection et que la distance détectée s'affiche.

10. Tissu d'espacement composé de deux bandes de matériau opposées (10, 11) et de moyens de raccordement (12) disposés entre les bandes de matériau (10, 11) pour raccorder les bandes de matériau (10, 11), **caractérisé en ce qu'**il a une épaisseur de plus de 25 cm.

11. Tissu d'espacement selon la revendication 10, **caractérisé en ce que** des fils d'espacement (12) ayant une épaisseur d'environ 0,05 à 3 mm servent de moyens de raccordement.
